# EUROPÄISCHE PATENTSCHRIFT

(11) **EP 4 243 666 B1**
(45) Veröffentlichungstag und Bekanntmachung des Hinweises auf die Patenterteilung: **31.07.2024**
(21) Anmeldenummer: 21810949.4
(22) Anmeldetag: 09.11.2021
(51) Int. Cl.: A47L 15/50

(54) **HAUSHALTSGERÄT MIT EINEM LAGERBEHÄLTER**
DOMESTIC APPLIANCE COMPRISING A STORAGE CONTAINER
APPAREIL ÉLECTROMÉNAGER COMPRENANT UN CONTENANT DE STOCKAGE

(30) Priorität: 16.11.2020 DE 102020130186
(43) Veröffentlichungstag der Anmeldung: 20.09.2023
(73) Patentinhaber: Paul Hettich GmbH & Co. KG, 32278 Kirchlengern (DE)
(72) Erfinder: REHAGE, Daniel, 48149 Münster (DE); TENHUMBERG, Steffen, 49080 Osnabrück (DE); STAUFENBERG, Gerrit, 48143 Münster (DE); TIWISINA, Johannes, 33829 Borgholzhausen (DE)
(74) Vertreter: Kleine, Hubertus
(86) Internationale Anmeldenummer: PCT/EP2021/081113
(87) Internationale Veröffentlichungsnummer: WO 2022/101202

(56) Entgegenhaltungen:
- WO-A1-2020/149535
- CN-A- 110 094 929
- ES-T3- 2 353 554
- KR-A- 20180 138 083

## Beschreibung

Die Erfindung betrifft ein Haushaltsgerät, insbesondere einen Kühlschrank oder einen Gefrierschrank, mit einem Korpus und einem daraus ausfahrbaren Schiebeelement, wobei mit dem Schiebeelement ein anhebbarer Lagerbehälter aus dem Korpus bewegbar ist, wobei eine Schubkettenanordnung mit mindestens einer Schubkette vorgesehen ist, die von der Antriebsanordnung angetrieben wird.

Haushaltsgeräte wie beispielsweise Kühlschränke oder Gefrierschränke weisen neben Fächern, in denen Gegenstände, beispielsweise Lebensmittel, gelagert werden können, häufig auch Behälter auf, die z.B. gelagert auf Führungsschienen aus dem Korpus herausgefahren werden können, um zu lagernde Produkte einräumen oder entnehmen zu können. Bei Anordnung der Behälter in einem unteren Bereich eines bis auf den Boden reichenden Haushaltsgeräts kann dieses für Nutzer beschwerlich sein.

In der Druckschrift EP 1 630 506 B1 ist ein Kühlschrank beschrieben, in dem ein Korb verschiebbar in einem Schubfach angeordnet ist, wobei dem Korb eine Hubeinrichtung zugeordnet ist, die nach dem Herausfahren des Schubfachs von einer Antriebseinheit angetrieben den Korb anheben kann, so dass Produkte leichter eingeräumt oder entnommen werden können. Die Hubeinrichtung umfasst dabei einen linear an einer vertikal ausgerichteten Führungsschienen verfahrbar gelagerten Rahmen, auf den der Korb als Lagerbehälter positioniert ist. Zum Anheben und Absenken des Hubrahmens ist ein elektromotorisch angetriebener Schwenkarm vorgesehen, an dessen freien Ende eine Rolle drehbar gelagert ist, die an einer Unterseite des Hubrahmens abrollt. Die Führungen für den Hubrahmen und auch die Antriebseinheit mit dem Schwenkarm sind an der Innenseite einer Frontblende montiert, die gelagert auf den genannten Auszugsführungen aus dem Korpus herausfahrbar ist.

Nachteilig an dieser Anordnung ist, dass das Ausfahren des Schubfachs manuell erfolgt, wodurch der Benutzer sich wiederum zum Schubfach herunterbeugen muss. Es wäre daher wünschenswert, wenn auch das Ausfahren des Schubfachs automatisch erfolgen würde. Dazu wären dann allerdings entweder zwei getrennte Antriebseinheiten für die Auszugs- bzw. Hubbewegung erforderlich, oder eine Antriebseinheit, die in komplizierter Weise zeitweise mit der Auszugsbewegung und zeitweise mit der Hubbewegung gekoppelt ist.

Die Druckschrift CN 110094929 A zeigt ein Haushaltsgerät, bei dem ein Lagerbehälter auf einem Schubelement elektromotorisch herausgefahren und dann elektromotorisch angehoben werden kann. Für beide Bewegungen, das Herausfahren und das Anheben, sind getrennte Antriebseinheiten vorhanden, die jeweils eine Schubkette zur Kraftübertragung auf das bewegte Element aufweisen. Die Kraftübertragung mit Schubketten ermöglich einen einfachen mechanische Aufbau jeder der Antriebseinheiten, von denen jedoch zwei benötigt werden. Die Antriebseinheiten werden zudem elektrisch koordiniert angesteuert, damit das Anheben des Lagerbehälters erst nach vollständigem Herausfahren des Schubelements erfolgt.

Aus der Druckschrift WO 2020/149535 A1 ist ein Kühlschrank bekannt, bei dem eine von einer Auszugsführung geführte Schublade durch eine Antriebseinheit ausgefahren werden kann. Auf einem Boden der Schublade ist ein Scherenhubwerk angeordnet, das einen Lagerbehälter trägt. Der Lagerbehälter kann mithilfe des Scherenhubwerks angehoben und abgesenkt werden, wobei in einer Ausgestaltung die Antriebseinheit, mit der die Schublade verfahren werden kann, mit dem Scherenhubwerk derart gekoppelt ist, dass der Lagerbehälter angehoben wird, wenn die Schublade vollständig ausgefahren ist und abgesenkt wird, bevor die Schublade wieder eingefahren wird. Es kann so zwar auf eine Antriebseinheit verzichtet werden, die Kombination von Spindelantrieb und Scherenhubwerk sowie ihrer Kopplung führt allerdings zu einem komplexen mechanischen Aufbau der Anordnung.

Es ist eine Aufgabe der vorliegenden Erfindung, ein Haushaltsgerät der eingangs genannten Art zu schaffen, bei dem ein Lagerbehälter aus einem Korpus bewegt und angehoben werden kann, ohne dass ein manueller Eingriff dazu von Nöten ist. Es ist eine weitere Aufgabe, dieses mit einer einzigen Antriebseinheit erzielen zu können, die mechanisch einfach aufgebaut ist und ohne eine komplizierte und fehleranfällige Ablaufsteuerung sowohl die Schub- als auch die Hubbewegung koordiniert antreibt.

Diese Aufgabe wird gelöst durch ein Haushaltsgerät mit den Merkmalen des unabhängigen Anspruchs. Vorteilhafte Ausgestaltungen und Weiterbildungen sind Gegenstand der abhängigen Ansprüche.

Ein erfindungsgemäßes Haushaltsgerät zeichnet sich dadurch aus, dass die mindestens eine Schubkette mit einem freien Ende an dem Lagerbehälter festgelegt ist und zwischen der Antriebsanordnung und dem Lagerbehälter durch eine Umlenkführung verläuft, die an dem Schiebeelement angeordnet ist, wobeidie Umlenkführung eine horizontale Bewegung der Schubkette in eine vertikale Bewegung überführt.

Eine Schubkette ist eine Kette, bei der die Beweglichkeit zwischen zwei Kettengliedern nur in eine Schwenkrichtung der Glieder zueinander ermöglicht ist, wodurch die Kette nicht nur auf Zug belastet werden kann, sondern auch Schubkräfte übertragen kann. Diese Eigenschaft wird erfindungsgemäß ausgenutzt, um mit einem Element - der Schubkette - die Schiebebewegung des Schubelements mit dem Lagerbehälter und, nach Umlenkung, die Hubbewegung des Lagerbehälters zu erreichen.

Unmittelbar wirkt die mindestens eine von der Antriebsanordnung angetriebene Schubkette somit nur auf den Lagerbehälter, durch die Umlenkung erfahren jedoch Schubelement und Lagerbehälter eine Kraft in Auszugsrichtung.

Dadurch, dass für die Schiebebewegung deutlich geringere Kräfte benötigt werden als für die Hubbewegung, ergibt sich inhärent eine Ablaufsteuerung: Zunächst wird, ausgehend von einem eingefahrenen Zustand des Schubelements, dieses bis an einen Anschlag ausgefahren, bevor weiteres Nachschieben der Schubkette zu einem Anheben des Lagerbehälters führt. Beim Wiedereinziehen der Schubkette läuft diese Sequenz wiederum ohne die Notwendigkeit einer aufwändigen Ablaufsteuerung in umgekehrter Reihenfolge ab. Die Umlenkführung ist dazu so ausgebildet, dass sie eine horizontale Bewegung der Schubkette in eine vertikale Bewegung überführt. Sie kann beispielsweise eine viertelkreisförmige Gleitbahn für die Schubkette aufweisen.

Weiter vorteilhaft stellt die mindestens eine Schubkette gleichzeitig eine Hubführung für den Lagebehälter dar, was den konstruktiven Aufbau ebenfalls vereinfacht.

Im Rahmen der Anmeldung bezeichnet der Begriff "Lagerbehälter" dabei jede Anordnung, die eine Aufnahme von zu lagernden Gegenständen ermöglicht. Insbesondere kann der Lagerbehälter auch mehrteilig ausgeführt sein und eine z.B. rahmenartige Aufnahme umfassen, die mindestens einen abnehmbaren Behälter aufnimmt.

In einer vorteilhaften Ausgestaltung des Haushaltsgeräts ist die mindestens eine Schubkette an einer in Auszugsrichtung gesehen hinteren (Quer-) Seite des Lagerbehälters festgelegt, insbesondere mittig an dieser Seite. Eine einzelne Schubkette ist so zum Anheben ausreichend, insbesondere bei einem nicht übermäßig breiten Lagerbehälter. Zur Unterstützung der Hubführung kann in einer Weiterbildung vorgesehen sein, den Lagerbehälter zusätzlich über eine Schiebeführung vertikal verschiebbar an dem Schiebeelement zu lagern.

In einer weiteren vorteilhaften Ausgestaltung des Haushaltsgeräts umfasst die Schubkettenanordnung mehrere parallel und beabstandet zueinander verlaufende Schubketten, von denen z.B. eine wie zuvor beschrieben mittig an der hinteren (Quer-) Seite des Lagerbehälter festgelegt ist und je eine weitere an den beiden vorderen Eckbereichen oder Seiten des Lagerbehälters festgelegt ist. In einer Ausgestaltung ist weiter vorgesehen, dass mindestens zwei der mehreren Schubketten in einer Auszugsrichtung des Schubelements parallel zueinander beabstandet sind, wodurch eine stabile Unterstützung des Lagerbehälters beim Anheben gegen ein Kippen nach hinten (d.h. gegen die Auszugsrichtung) erreicht wird.

Bevorzugt werden die mehreren Schubketten von der Antriebsanordnung synchron bewegt. Dieses kann z.B. über eine quer zu der Ausrichtung der Schubketten verlaufende Synchronwelle mechanisch oder durch Schrittmotoren oder durch Gleichstrommotoren mit Hallsensor erfolgen.

Die eingeschränkte Bewegungsfreiheit der Kettenglieder der Schubketten verhindert ein Abknicken derselben und damit ein Kippen des Lagerbehälters nach vorne, also vom Korpus weg. Dadurch, dass Schubketten im vorderen und am hinteren Bereich des Lagerbehälters angeordnet sind und sie zudem synchron parallel ausgefahren werden, ist auch ein Abkippen des Lagerbehälters nach hinten, also zum Korpus hin, verhindert.

Eine hohe Stabilität der Hubführung wird durch die Schubkettenanordnung insbesondere dann erzielt, wenn die mindestens eine Schubkette an ihrem Ende drehfest mit dem Lagerbehälter verbunden ist. Dazu kann an dem Lagerbehälter z.B. mindestens eine Kettenhülse befestigt oder ausgebildet sein, in der das freie Ende der mindestens einen Schubkette drehfest festgelegt ist.

In einer weiteren vorteilhaften Ausgestaltung des Haushaltsgeräts weist die Antriebsanordnung einen Antriebsmotor mit einem Abtriebszahnrad auf, das in die mindestens eine Schubkette eingreift. Bevorzugt wirkt der Antriebsmotor über ein selbsthemmendes Getriebe auf das Abtriebszahnrad, z.B. ein Schneckengetriebe. Der Lagerbehälter verbleibt dann ohne weitere Maßnahmen in der angehobenen Stellung. Alternativ können Blockier- oder Bremsvorrichtungen vorhanden sein, um ein Absinken des Lagerbehälters zu verhindern. Auch ist es denkbar, den Antriebsmotor in der angehobenen Stellung des Lagerbehälters mit einem geringeren Betriebsstrom weiter zu bestromen, um eine Haltefunktion zu erzielen.

Das Schubelement kann durch mindestens eine Auszugsführung linear verschiebbar am Korpus geführt gelagert sein. Bevorzugt ist die Auszugsführung mit Wälzkörpern ausgestattet, was mit einer leichtgängigen Führung einhergeht. Eine leichtgängige Führung ist vorteilhaft für den Ablauf der Bewegungssequenz. Sie stellt sicher, dass der Lagerbehälter erst angehoben wird, wenn die Schiebebewegung bereits abgeschlossen ist, bzw. die Schiebebewegung nur erfolgt, wenn der Lagerbehälter abgesenkt ist.

Zusätzlich kann eine Einschubsicherung, z.B. durch Rastmittel oder eine Sperrklinke, vorgesehen sein, die die Auszugsführung am Wiedereinfahren hindert, solange der Lagerbehälter noch angehoben ist. Diese Einschubsicherung kann kraftschlüssig und/oder formschlüssig wirken und z.B. durch den Lagerbehälter betätigt oder gelöst werden. Als alternative mögliche Einschubsicherung kommt die Verwendung von elektromechanischen Schaltern oder jeglicher Art von Sensoren in Betracht, welche erfassen, ob der Lagerbehälter sich in der abgesenkten oder einen angehobenen Position befindet.

Besonders vorteilhaft kann die beschriebene Anordnung mit dem anhebbaren Lagerbehälter bei einem Kühl- und/oder Gefriergerät als Haushaltsgerät umgesetzt sein.

Die Erfindung wird nachfolgend anhand von Ausführungsbeispielen mit Hilfe von Figuren gezeigt. Die Figuren zeigen:
- Fig. 1a-d: eine isometrische Darstellung eines Haushaltsgeräts in einem ersten Ausführungsbeispiel in verschiedenen Stadien eines Bewegungsablaufs eines Lagerbehälters;
- Fig. 2a-d: jeweils eine Schnittdarstellung des Haushaltsgeräts der Fig. 1a-d;
- Fig. 3a, b: jeweils eine Schnittdarstellung einer Schiebe- und Hubführung des Haushaltsgeräts des ersten Ausführungsbeispiels in verschiedenen Stellungen des Lagerbehälters;
- Fig. 4: eine isometrische Detaildarstellung einer Antriebseinheit des Haushaltsgeräts des ersten Ausführungsbeispiels;
- Fig. 5, 6: verschiedene isometrische Detaildarstellungen der Schiebe- und Hubführung des Haushaltsgeräts des ersten Ausführungsbeispiels; und
- Fig. 7, 8: zwei verschiedene isometrische Detaildarstellungen eines zweiten Ausführungsbeispiels eines Haushaltsgeräts mit einer Einschubsicherung der Auszugsführung.

In allen Figuren kennzeichnen gleiche Bezugszeichen gleiche oder gleichwirkende Elemente. Aus Gründen der Übersichtlichkeit ist in den Figuren nicht jedes Element in allen Figuren mit einem Bezugszeichen versehen.

In der Beschreibung beziehen sich Begriffe wie "oben", "unten", "links", "rechts" zunächst auf die in den jeweiligen Figuren gewählte beispielhafte Darstellung. Im Hinblick auf die Begriffe "oben" und "unten" deckt sich die Darstellung in den Figuren mit der üblicherweise im Raum eingenommenen Ausrichtung. Die Begriffe "vorne" und "hinten" sind im Hinblick auf das Haushaltsgerät zu verstehen, wobei sich vorne am Haushaltsgerät eine Frontseite befindet, die dem Benutzer zugewandt ist und an der sich Türen, Klappen oder ähnliche Elemente des Haushaltsgeräts befinden.

Die Figuren 1a-d zeigen ein erstes Ausführungsbeispiel eines Haushaltsgeräts 1 in jeweils einer isometrischen Darstellung in verschiedenen Bewegungszuständen eines Lagerbehälters 41. In den Fig. 2a-d ist das Haushaltsgerät 1 in verschiedenen Vertikalschnitten zu den jeweils gleichen Bewegungszuständen des Lagerbehälters 41 gezeigt.

Bevor Details der technischen Realisierung nachfolgend erläutert werden, wird zunächst eine Übersicht über den Bewegungsablauf gegeben. Die Teilbilder mit dem jeweils gleichen Zusatz (a, b, c, d) der beiden Figurensequenzen der Fig. 1a-d bzw. 2a-d zeigen jeweils den gleichen Zustand im Bewegungsablauf.

Das Haushaltsgerät 1 weist einen Korpus 2 mit Seitenwänden 21 und zwei oder mehr Böden 22 auf. Eine Rückwand ist aus Gründen der Übersichtlichkeit nicht dargestellt. Das Haushaltsgerät 1 kann beispielsweise ein Kühl- oder Gefriergerät sein. Als solches weist es in der Regel einen mehrschaligen Isolierkorpus sowie technische Kühleinrichtungen und Dichtungseinrichtungen zum Verschließen von Öffnungen auf. Diese sind aus Gründen der Übersichtlichkeit in den Darstellungen dieser Anmeldung nicht wiedergegeben. Die Darstellung des Korpus 2 ist in dem Sinne als eine rein schematische Wiedergabe zu betrachten. Der Korpus 2 weist nach vorne weisend Öffnungen auf, von denen hier eine mit einer Frontblende 31 verschlossen ist (Fig. 1a, 2a).

Die Frontblende 31 ist Teil eines Schubelements 3, das darüber hinaus eine Auszugsführung 32 umfasst, an der die Frontblende 31 geführt ist und durch die die Frontblende 31 aus dem Korpus 2 ausfahrbar ist. Eine Verbindung der Frontblende 31 mit der Auszugsführung ist durch seitliche Zargenelemente 33 realisiert. Das Schubelement 3 ist ähnlich wie z.B. ein Schubkasten aufgebaut, benötigt anders als dieser jedoch keinen Boden.

Beim Betätigen einer Auslösevorrichtung startet die Bewegungssequenz mit dem Ausfahren des Schubelements 3, wie in den Fig. 1b und 2b sichtbar ist. Der gesamte Bewegungsablauf, also auch das Ausfahren des Schubelements 3 erfolgt angetrieben durch eine Antriebsanordnung 5, die beispielsweise in den Figuren 2a-d in den Schnittdarstellungen sichtbar ist. Die Antriebsanordnung 5, die beispielsweise einen Antriebsmotor mit einem nachgeschalteten Getriebe umfasst, wird detaillierter im Zusammenhang mit Figur 4 erläutert.

Angesteuert wird die Antriebsanordnung 5 von einer hier nicht sichtbaren Steuereinrichtung, die von der Auslösevorrichtung betätigt wird. Als Auslösevorrichtung kann beispielsweise ein manuell betätigbarer Taster dienen, der in bequemer Reichhöhe am Haushaltsgerät 1 angeordnet ist. Alternativ oder zusätzlich kann auch eine Fernauslösung erfolgen, beispielsweise drahtlos über einen mit der Steuereinrichtung gekoppelten Funkschalter, der auch ein mobiles Endgerät, beispielsweise ein Mobiltelefon des Benutzers sein kann. Auch berührungs- oder näherungsempfindliche Schalter und/oder sprach- oder gestengesteuerte Schalter können verwendet werden.

Mit dem Schubelement 3 bewegt sich der Lagerbehälter 41 aus dem Korpus 2 zunächst im Wesentlichen nach vorne hinaus (vgl. Fig. 1b, 2b), bis in eine vollständig ausgefahrene Position (vgl. Fig. 1c, 2c). Im weiteren Bewegungsablauf (vgl. Fig. 1d, 2d) wird der Lagerbehälter 41 unter Beibehaltung seiner Ausrichtung nach oben angehoben.

Es versteht sich, dass die gezeigte Öffnungssequenz der Fig. 1a-d bzw. 2a-d entsprechend rückwärts durchlaufen werden kann, um den Lagerbehälter 41 wieder abzusenken und in den Korpus 2 zu bewegen. Dieses kann bevorzugt nach einer erneuten Aufforderung durch den Benutzer geschehen. Alternativ oder zusätzlich ist es denkbar, dass nach Überschreiten einer gewissen Zeit, für die der Lagerbehälter 41 in die in der Fig. 1d gezeigten Stellungen ausgefahren ist, dieser automatisch wieder eingefahren wird, eventuell nach einem akustischen Signal als Hinweis. Auf diese Weise kann einem versehentlich nicht geschlossenem Haushaltsgerät 1 vorgebeugt werden. Dabei können Sensoren genutzt werden, die die Anwesenheit einer Person im Bereich des Haushaltsgeräts 1 erfassen, so dass ein Wiedereinfahren nur vorgenommen wird, wenn sich keine Person in der Nähe des Haushaltsgeräts 1 befindet, um zu verhindern, dass ein bewusst in der ausgefahrenen Position belassender Lagerbehälter 41 nicht ungewünscht eingefahren wird und/oder einer Verletzungsgefahr bei einem überraschenden Einfahren auszuschließen.

Nachfolgend werden Details der technischen Realisierung des zuvor beschriebenen Bewegungsablaufs erläutert.

Wie bereits erwähnt, erfolgt die gesamte Bewegung angetrieben durch die Antriebsanordnung 5, die in einem hinteren Bereich im Korpus 2 angeordnet ist. Alternativ kann die Antriebsanordnung 5 auch außerhalb des Korpus 2 angeordnet sein.

Der Lagerbehälter 41 und indirekt das Schubelement 3 sind mit der Antriebsanordnung 5 über eine Schubkettenanordnung 42 verbunden, die vorliegend drei Schubketten 421 umfasst. Eine Schubkette ist eine Kette, bei der die Beweglichkeit zwischen zwei Kettengliedern nur in eine Schwenkrichtung der Glieder zueinander ermöglicht ist. Erreicht wird dieses durch eine entsprechende Geometrie der Kettenglieder, die in Endbereichen nur zu einer Seite der Kette hin abgerundet sind, so dass in diese Richtung die Kettenglieder gegeneinander verschwenkt werden können, wohingegen sie durch entsprechende Ausformung bei Biegung in die entgegengesetzte Richtung aneinander anliegen. Eine mögliche Ausformung der Schubkette 421 ist beispielsweise in Fig. 4 in einer Vergrößerung zu erkennen.

Die drei Schubketten 421 werden von der Antriebsanordnung 5 synchron nach vorne geschoben oder nach hinten eingezogen. Innerhalb des Schubelements 3 verlaufen die Schubketten 421 jeweils durch Umlenkführungen 422, in der sie entlang einer viertelkreisförmigen Gleitbahn nach oben umgelenkt werden. Entsprechend sind die Schubketten 421 so ausgerichtet, dass eine Umlenkung nach oben möglich ist. Die Schubketten 421 sind dann an dem Lagerbehälter 41 angekoppelt, im dargestellten Beispiel durch Kettenhülsen 411, in die die Schubketten 421 mit mindestens einem, bevorzugt mehreren Kettengliedern eingesteckt sind. Die Kettenhülsen 411 können dabei unmittelbar an dem Lagerbehälter 41 angeordnet sein, oder mittelbar, z.B. an einem Rahmen, in den der Lagerbehälter 41 eingesetzt wird.

Von den drei Schubketten 421 verlaufen zwei seitlich am Lagerbehälter 41 entlang bis zu den beiden vorderen oberen Eckbereichen des Lagerbehälters 41. Die dritte Schubkette 421 endet ungefähr mittig an der oberen, hinteren Querkante des Lagerbehälters 41. Entsprechend sind Kettenhülsen 411 an den beiden vorderen oberen Eckbereichen sowie ungefähr mittig an der hinteren Querseite des Lagerbehälters 41 anmontiert.

Eine solche Anordnung von 3 Schubketten 421 sorgt für eine ausgewogene stabile Unterstützung des Lagerbehälters 41 beim Anheben gegen Kippen.

Die Anordnung "im Eckbereich" im Gegensatz zur mittigen Anordnung bedeutet, dass eine oder mehrere Schubketten 421 bewusst außermittig angebracht werden. Je weiter die Schubketten 421 zur Ecke des Lagerbehälters hin angebracht sind, desto größer sind die Hebelarme zur Stabilisierung des Lagerbehälters 41.

Wird, ausgehend von einer eingefahrenen Position des Schubelements 3, wie in den Fig. 1 a oder 2 a dargestellt ist, die Antriebsanordnung 5 betätigt, um die Schubketten 421 auszufahren, führt dieses zunächst zu einem Herausfahren des Schubelements 3, wie in den Figuren 1 b bzw. 2 b dargestellt ist. Voraussetzung dafür ist es, dass für die Schubbewegung des Schubelements 3 eine geringere Kraft benötigt wird, als für das Umlenken der Schubketten 421 und das Anheben des Lagerbehälters 41. Insbesondere bei Auszugsführungen 32, die nicht als Gleitführungen ausgebildet sind, sondern mit Wälzkörpern bestückt sind, ist diese Voraussetzung auch bei ungefülltem Lagerbehälter 41 gegeben.

Das Hinausfahren des Schubelements 3 setzt sich bei weiterer Betätigung der Antriebsanordnung 5 fort, bis das Schubelement 3 seine maximale Auszugsposition erreicht hat und an dieser durch einen Anschlag, beispielsweise ausgebildet innerhalb der Auszugsführung 32, gestoppt wird. Die maximale Auszugsposition des Schubelements 3 ist in den Fig. 1 c bzw. 2 c dargestellt.

Weiteres Herausfahren der Schubketten 421 führt zu einem Umlenken ihrer horizontalen Bewegung in den Umlenkführungen 422 und einer vertikalen Bewegung des vorderen Bereichs der Schubketten 421, die entsprechend über die Kettenhülsen 411 den Lagerbehälter 41 anheben, wie dieses in den Fig. 1 d bzw. 2 d dargestellt ist. Die maximale Höhe, die mit dem Lagerbehälter 41 erreicht wird, ist dabei durch die Längen der verwendeten Schubketten 421 vorgegeben. Es kann vorgesehen sein, dass die Bewegung gestoppt wird, indem die maximale ausgefahrene Position sensorisch erfasst wird und die Antriebsanordnung 5 entsprechend angesteuert wird. Auch eine Begrenzung durch einen mechanischen Anschlag, beispielsweise realisiert am freien Ende der Schubketten 421 ist denkbar. Es können auch jegliche Arten von Endlagenschaltern verwendet werden.

Durch Verwendung einer selbsthemmenden Antriebsanordnung 5 und/oder durch kontinuierliche, ggf. im Stromwert reduzierte Bestromung der Antriebsanordnung 5 kann ein Halten des Lagerbehälters 41 in der angehobenen Position erreicht werden, bis ein Wiederabsenken und Wiedereinfahren des Lagerbehälters 41 erfolgt.

Bei dem dargestellten Ausführungsbeispiel wird eine Vertikalführung, also eine Führung des Lagerbehälters 41 in der Hubbewegung, nur durch die Schubketten 421 erreicht. Die eingeschränkte Bewegungsfreiheit der Kettenglieder der Schubketten 421 verhindert ein Abknicken der Schubketten 421 und damit ein Kippen des Lagerbehälters 41 nach vorne, also vom Korpus 2 weg. Dadurch, dass Schubketten 421 im vorderen und am hinteren Bereich des Lagerbehälters 41 angeordnet sind, die zudem synchron parallel ausgefahren werden, ist auch ein Abkippen des Lagerbehälters 41 nach hinten, also zum Korpus 2 hin, verhindert. Die Stabilität dieser Anordnung wird dadurch gestärkt, dass mindestens eines, bevorzugt mehrere der Kettenglieder der Schubketten 421 in der Kettenhülse 411 drehfest gegenüber dem Lagerbehälter 41 festgelegt sind.

Die Umlenkführungen 422 für die seitlich angeordneten Schubketten 421 sind dabei unmittelbar an den Zargenelementen 33 befestigt. Die Umlenkführung 422 für die mittlere der Schubketten 421 ist an Querträgern 423 mittig hinter dem Lagerbehälter 41 positioniert. Beim dargestellten Ausführungsbeispiel sind die Querträger 423 materialsparend durch Rohre gebildet.

In den Figuren 3a, 3b und 4-6 sind Details der Schubkettenanordnung 42 und der Antriebsanordnung 5 in verschiedenen Ansichten dargestellt.

Die Fig. 3a und 3b zeigen zunächst einen Vertikalschnitt durch die Schubkettenanordnung 42 und Antriebsanordnung 5 in einer Ebene, in der die mittlere Schubkette 421 verläuft. Figur 3a zeigt dabei die maximal ausgefahrene, aber noch abgesenkte Position des Lagerbehälters 41 und Fig. 3b den maximal ausgefahrenen und angehobenen Zustand des Lagerbehälters 41. Der in Fig. 3a gezeigte Zustand entspricht somit dem in den Fig. 1c bzw. 2c gezeigten und der in Fig. 3b gezeigte Zustand dem in den Fig. 1d bzw. 2d gezeigten.

Fig. 4 zeigt eine isometrische vergrößerte Ansicht der Antriebsanordnung 5. In Fig. 5 ist, ebenfalls in einer isometrischen Ansicht, der Bereich der mittleren Schubkette 421 im ausgefahrenen Zustand dargestellt und Fig. 6 zeigt eine isometrische Detailansicht des Bereichs der mittleren Umlenkführung 422 bei leicht angehobenem Lagerbehälter 41.

Die Antriebsanordnung 5 weist einen Antriebsmotor 51 auf, der über ein Abtriebszahnrad 52 auf die Schubkette 421 einwirkt. Vorteilhaft ist dabei nur eine Antriebsanordnung 5 mit nur einem Antriebsmotor 51 für die gesamte Anordnung vorgesehen. Im dargestellten Ausführungsbeispiel wirkt der Antriebsmotor 51 über das Antriebszahnrad 52 auf die mittlere der Schubketten 421. Der Antriebsmotor 51 ist bevorzugt mit einem integrierten Getriebe versehen, um die Schubkette 421 mit entsprechend reduzierter Geschwindigkeit und hoher Schubkraft zu bewegen. Vorteilhaft ist das Getriebe selbsthemmend ausgebildet, z.B. indem es ein ein- oder mehrfaches Schneckengetriebe umfasst. Eine Kraftübertragung von dem Abtriebszahnrad 52 auf die Schubkette 421 erfolgt, indem die Schubkette 421 in einem bestimmten Winkelbereich, vorliegend etwa 60 Grad, um das Abtriebszahnrad 52 geführt ist.

Das vom Lagerbehälter 41 abgewandte Ende der Schubkette 421 ist in einem Aufnahmerohr 53 geführt, das in etwa senkrecht steht und an der Rückseite des Möbelkorpus 2 entlanggeführt sein kann. Das Aufnahmerohr 53 kann, wie im dargestellten Beispiel, als Rohrstutzen ausgebildet sein, so dass die Schubkette 421 sich frei hinter dem Möbelkorpus nach oben bewegt, wenn das Schubelement 3 eingefahren ist. Alternativ kann das Aufnahmerohr 53 auch in entsprechender Länge und geschlossen ausgebildet sein, so dass es die Schubkette 421 vollständig aufnehmen kann. Um Verschmutzungen der Schubkette 421 zu vermeiden, ist ein geschlossenes Aufnahmerohr 53 vorteilhaft. Alternativ kann im Anschluss an einem verkürzten Aufnahmerohr 53 auch eine andere Form eines Kettenspeichers eingesetzt werden, in dem die Kette z.B. aufgerollt wird, wenn der Bauraum im Möbelkorpus in diesem Bereich eingeschränkt ist und eine größere vertikale Erstreckung nicht möglich ist. Aus Darstellungsgründen ist in der Fig. 3 a das freie Ende der Schubkette 421 verkürzt dargestellt.

Um die Bewegung der Anordnung mit nur einem Antriebsmotor 51 zu ermöglichen und um zudem eine Synchronisation der Bewegung aller drei Schubketten 421 zu erzielen, wird die Bewegung der mittleren Schubkette 421 über eine Synchronwelle 56 auf die seitlichen Schubketten 421 übertragen. Zu diesem Zweck ist ein Synchronisiergetriebe 54 vorgesehen, das die Bewegung der mittleren Schubkette 421 mit einem Zahnrad 55 aufgreift und auf die Synchronwelle 56 zu beiden Seiten zu vergleichbaren Synchronisiergetrieben überträgt, die wiederum die jeweilige seitliche Schubkette 421 antreiben. In einer alternativen Ausgestaltung kann eine Synchronisierung auch unmittelbar von dem Abtriebszahnrad 52 des Antriebsmotors 51 aus über eine Synchronwelle erfolgen.

Es versteht sich, dass eine derartige mechanische Synchronisierung auch dann umgesetzt sein kann, wenn mehr als ein Antriebsmotor vorgesehen ist. Auch ist die Position des Antriebsmotors, der im dargestellten Beispiel die mittlere der Schubketten 421 antreibt, rein beispielhaft. Es wäre ebenso denkbar, dass nur eine oder beide der seitlichen Schubketten 421 angetrieben werden und deren Bewegung entsprechend über die Synchronwelle 56 übertragen wird.

Die Fig. 7 und 8 zeigen in jeweils einer isometrischen Detaildarstellung Ansichten eines zweiten Ausführungsbeispiels eines Haushaltsgeräts mit Schubelement 3 und Schiebe- und Hubanordnung 4. Bezüglich des Grundaufbaus entspricht das hier dargestellte Ausführungsbeispiel dem zuvor beschriebenen, auf dessen Beschreibung hiermit explizit verwiesen wird. Nachfolgend wird insbesondere auf Unterschiede zwischen beiden Ausführungsbeispielen eingegangen.

Auch bei diesem Ausführungsbeispiel ist ein Lagerbehälter 41 in einem Schubelement 3 angeordnet, von dem in den Fig. 7 und 8 ein Zargenelement 33, geführt über eine Auszugsführung 32 und eine die Zargenelemente 33 verbindende Frontblende 31 sichtbar sind. Die Auszugsführung 32 ist in diesem (wie in dem zuvor beschriebenen) Ausführungsbeispiel als ein Vollauszug ausgebildet, der eine am Korpus 2 montierte Korpusschiene 321, eine dazu verschiebbar gelagerte Mittelschiene 322 und eine zu dieser verschiebbar gelagerte Laufschiene 323 umfasst.

Beim Ausführungsbeispiel der Fig. 7 und 8 ist an der Laufschiene ein Sperrhebel 324 schwenkbar gelagert. Der Sperrhebel 324 ist als ein zweiseitiger Hebel ausgebildet, wobei ein erster, vorderer Hebelarm des Sperrhebels 324 frei nach vorne in Richtung der Frontblende 31 ragt. Der gegenüberliegende zweite Hebelarm ist mit einer Sperrklinke 325 versehen, die in der dargestellten, vollausgezogenen Position der Auszugsführung 32 an der Mittelschiene 322 entlang bis vor das stirnseitige Ende der Korpusschiene 321 ragt. Der Sperrhebel 324 ist leicht gewinkelt. In der dargestellten Position, die der Sperrhebel 324 schwerkraftbedingt einnimmt, wenn sein vorderer Teil sich frei bewegen kann, ist ein Wiedereinschieben der Auszugsführung 32 blockiert, da die Sperrklinke 325 an der Stirnseite der Korpusschiene 321 anliegt.

Die gezeigte Position nimmt der Sperrhebel 324 ein, solange der Lagerbehälter 41 angehoben ist. Wird der Lagerbehälter 41 abgesenkt, so drückt ein am Lagerbehälter 41 seitlich hervorstehender, hier bolzenförmiger Betätiger 412 das freie Ende des Sperrhebels 324 herunter, woraufhin die Sperrklinke 325 angehoben wird und die Bewegung der Laufschiene bzw. der Mittelschiene relativ zur Korpusschiene 321 wieder freigegeben ist.

Der Sperrhebel 324 bildet zusammen mit dem Betätiger 412 eine Einschubsicherung, die sicherstellt, dass das Schubelement 3 bei angehobenem Lagerbehälter 41 nicht eingefahren werden kann, was anderenfalls zu Kollisionen des Lagerbehälters 41 mit dem Korpus 2 des Haushaltsgeräts 1 führen könnte. Als alternative mögliche Einschubsicherung kommt die Verwendung von elektromechanischen Schaltern oder Sensoren in Betracht, welche erfassen, ob der Lagerbehälter 41 sich in der abgesenkten oder einer angehobenen Position befindet. Über geeignete Aktoren kann dann abhängig von der erfassten Position ein Einfahren des Lagerbehälters 41 gesperrt werden.

Ein weiterer Unterschied des Ausführungsbeispiels der Fig. 7 und 8 zu dem zuvor beschriebenen Ausführungsbeispiel ist, dass zusätzlich zur Schubkettenanordnung 42 eine Schiebeführung 43 zwischen dem Schubelement 3 und dem Lagerbehälter 41 vorgesehen ist, die eine vertikale Führung des Lagerbehälters 41 unterstützt. Vorliegend ist die Schiebeführung 43 auf Seiten des Schubelements 3 am Zargenelement 33 montiert. Eine Montage an der Frontplatte 31 ist ebenfalls denkbar.

Durch diese Schiebeführung 43 ist der Lagerbehälter 41 gegenüber der Frontplatte 31 ausschließlich linear beweglich; ein Kippen wird somit verhindert. Dadurch ist es möglich, die Anzahl der Schubketten 421 so zu minimieren, dass sie letztlich nur für das Ausfahren und Anheben ausgelegt sein müssen, eine Zusatzfunktion der Stabilisierung des Lagerbehälters 41 gegen Abkippen mittels der Schubketten 421 jedoch nicht erforderlich ist.

In diesem Ausführungsbeispiel ist es somit ausreichend, wenn beispielsweise nur die mittlere Schubkette 421 verwendet wird.

### Bezugszeichen

- 1: Haushaltsgerät

- 2: Korpus
- 21: Seitenwand
- 22: Boden

- 3: Schubelement
- 31: Frontblende
- 32: Auszugsführung
- 321: Korpusschiene
- 322: Mittelschiene
- 323: Laufschiene
- 324: Sperrhebel
- 325: Sperrklinke
- 33: Zargenelement

- 4: Schiebe- und Hubanordnung
- 41: Lagerbehälter
- 411: Kettenhülse
- 412: Betätiger
- 42: Schubkettenanordnung
- 421: Schubkette
- 422: Umlenkführung
- 423: Querträger
- 43: Schiebeführung

- 5: Antriebsanordnung
- 51: Antriebsmotor
- 52: Abtriebszahnrad
- 53: Aufnahmerohr
- 54: Synchronisiergetriebe
- 55: Zahnrad
- 56: Synchronwelle

## Patentansprüche

1. Haushaltsgerät (1) mit einem Korpus (2) und einem daraus mithilfe einer im oder am Korpus angeordneten Antriebsanordnung (5) ausfahrbaren Schiebeelement (3), wobei mit dem Schiebeelement (3) ein anhebbarer Lagerbehälter (41) aus dem Korpus (2) bewegbar ist, wobei eine Schubkettenanordnung (42) mit mindestens einer Schubkette (421) vorgesehen ist, die von der Antriebsanordnung (5) angetrieben wird, **dadurch gekennzeichnet, dass**
die mindestens eine Schubkette (421) mit einem freien Ende an dem Lagerbehälter (41) festgelegt ist und zwischen der Antriebsanordnung (5) und dem Lagerbehälter (41) durch eine Umlenkführung (422) verläuft, die an dem Schiebeelement (3) angeordnet ist, wobei die Umlenkführung (422) eine horizontale Bewegung der Schubkette (421) in eine vertikale Bewegung überführt.

2. Haushaltsgerät (1) nach Anspruch 1, bei dem die mindestens eine Schubkette (421) an einer in Auszugsrichtung gesehen hinteren Seite des Lagerbehälters (41) festgelegt ist.

3. Haushaltsgerät (1) nach Anspruch 1 oder 2, bei dem die Antriebsanordnung (5) einen Antriebsmotor (51) mit einem Abtriebszahnrad (52) aufweist, das in die mindestens eine Schubkette (421) eingreift.

4. Haushaltsgerät (1) nach Anspruch 3, bei dem der Antriebsmotor (51) über ein selbsthemmendes Getriebe auf das Abtriebszahnrad (52) wirkt.

5. Haushaltsgerät (1) nach einem der Ansprüche 1 bis 4, bei dem die Umlenkführung (422) eine viertelkreisförmige Gleitbahn für die Schubkette (421) aufweist.

6. Haushaltsgerät (1) nach einem der Ansprüche 1 bis 5, bei dem an dem Lagerbehälter (41) mittelbar oder unmittelbar mindestens eine Kettenhülse (411) befestigt oder ausgebildet ist, in der das freie Ende der mindestens einen Schubkette (421) drehfest festgelegt ist

7. Haushaltsgerät (1) nach einem der Ansprüche 1 bis 6, bei dem das Schubelement (3) über eine Auszugsführung (32) linear verschiebbar am Korpus (2) gelagert ist.

8. Haushaltsgerät (1) nach einem der Ansprüche 1 bis 7, bei dem der Lagerbehälter (41) über eine Schiebeführung (43) vertikal verschiebbar an dem Schiebeelement (3) gelagert ist.

9. Haushaltsgerät (1) nach einem der Ansprüche 1 bis 8, bei dem die Schubkettenanordnung (42) mehrere parallel und beabstandet zueinander verlaufende Schubketten (421) umfasst.

10. Haushaltsgerät (1) nach Anspruch 9, bei dem je eine der mehreren Schubketten (421) in vorderen Eckbereichen des Lagerbehälters (41) festgelegt ist.

11. Haushaltsgerät (1) nach Anspruch 9 oder 10, bei dem zumindest zwei der mehreren Schubketten (421) in einer Auszugsrichtung des Schiebeelements (3) parallel voneinander beabstandet an dem Lagerbehälter (41) festgelegt sind.

12. Haushaltsgerät (1) nach einem der Ansprüche 9 bis 11, bei dem die mehreren Schubketten (421) von der Antriebsanordnung (5) synchron bewegt werden.

13. Haushaltsgerät (1) nach Anspruch 12, bei dem eine quer zu der Ausrichtung der Schubketten (421) verlaufende Synchronwelle (56) vorhanden ist, um die Bewegung der Schubketten (41) zu synchronisieren.

14. Haushaltsgerät (1) nach einem der Ansprüche 1 bis 13, aufweisend eine Einschubsicherung, die das Schubelement (3) in einer ausgefahrenen Stellung blockiert, falls der Lagerbehälter (41) angehoben ist.

15. Haushaltsgerät (1) nach einem der Ansprüche 1 bis 14, ausgebildet als Kühl- und/oder Gefriergerät.

## Claims

1. Domestic appliance (1) having a carcass (2) and a sliding element (3) which can be extended therefrom by means of a drive assembly (5) arranged in or on the carcass, wherein a liftable storage container (41) can be moved out of the carcass (2) by means of the sliding element (3), wherein a push-chain assembly (42) is provided which has at least one push chain (421) which is driven by the drive assembly (5), **characterized in that** the at least one push chain (421) is fixed to the storage container (41) by a free end and extends between the drive assembly (5) and the storage container (41) through a return guide (422) which is arranged on the sliding element (3), wherein the return guide (422) converts a horizontal movement of the push chain (421) into a vertical movement.

2. Domestic appliance (1) according to claim 1, in which the at least one push chain (421) is fixed to a rear side of the storage container (41) as viewed in the pull-out direction.

3. Domestic appliance (1) according to claim 1 or 2, in which the drive assembly (5) comprises a drive motor (51) having an output gear (52) that engages the at least one push chain (421).

4. Domestic appliance (1) according to claim 3, in which the drive motor (51) acts on the output gear (52) via a self-locking gear.

5. Domestic appliance (1) according to one of claims 1 to 4, in which the return guide (422) comprises a quarter-circular slideway for the push chain (421).

6. Domestic appliance (1) according to one of claims 1 to 5, in which at least one chain sleeve (411) is indirectly or directly attached to or formed on the storage container (41), in which sleeve the free end of the at least one push chain (421) is non-rotatably fixed.

7. Domestic appliance (1) according to one of claims 1 to 6, in which the sliding element (3) is mounted on the carcass (2) so as to be linearly displaceable via a pull-out guide (32).

8. Domestic appliance (1) according to one of claims 1 to 7, in which the storage container (41) is mounted vertically displaceably on the sliding element (3) via a sliding guide (43).

9. Domestic appliance (1) according to one of claims 1 to 8, in which the push chain assembly (42) comprises a plurality of push chains (421) extending parallel to and spaced apart from each other.

10. Domestic appliance (1) according to claim 9, in which one each of the plurality of push chains (421) is fixed in front corner portions of the storage container (41).

11. Domestic appliance (1) according to claim 9 or 10, in which at least two of the plurality of push chains (421) are fixed to the storage container (41) in parallel spaced apart from each other in a pull-out direction of the sliding element (3).

12. Domestic appliance (1) according to one of claims 9 to 11, in which the plurality of push chains (421) are synchronously moved by the drive assembly (5).

13. Domestic appliance (1) according to claim 12, in which a synchronous shaft (56) extending transversely to the orientation of the push chains (421) is provided to synchronize the movement of the push chains (41).

14. Domestic appliance (1) according to one of claims 1 to 13, comprising a retraction lock which locks the sliding element (3) in an extended position if the storage container (41) is lifted.

15. Domestic appliance (1) according to one of claims 1 to 14, configured as a refrigerator and/or freezer.

## Revendications

1. Appareil électroménager (1) muni d'un corps (2) et d'un élément coulissant (3) qui peut être sorti à l'aide d'un dispositif d'entraînement (5) disposé dans ou sur le corps, dans lequel un récipient de stockage (41) pouvant être soulevé peut être sorti du corps (2) avec l'élément coulissant (3), dans lequel est prévu un dispositif de chaîne rigide en poussée (42) avec au moins une chaîne rigide en poussée (421) qui est entraînée par le dispositif d'entraînement (5), **caractérisé en ce que** l'au moins une chaîne rigide en poussée (421) est fixée par une extrémité libre sur le récipient de stockage (41) et passe entre le dispositif d'entraînement (5) et le récipient de stockage (41) à travers un guide de renvoi (422) disposé sur l'élément coulissant (3), lequel guide de renvoi (422) transforme un mouvement horizontal de la chaîne rigide en poussée (421) en mouvement vertical.

2. Appareil électroménager (1) selon la revendication 1, dans lequel l'au moins une chaîne rigide en poussée (421) est fixée sur une face arrière du récipient de stockage (41), vu dans le sens d'extraction.

3. Appareil électroménager (1) selon la revendication 1 ou 2, dans lequel le dispositif d'entraînement (5) comporte un moteur d'entraînement (51) avec une roue dentée de sortie (52) qui se met en prise dans l'au moins une chaîne rigide en poussée (421).

4. Appareil électroménager (1) selon la revendication 3, dans lequel le moteur d'entraînement (51) agit sur la roue dentée de sortie (52) par l'intermédiaire d'un engrenage irréversible.

5. Appareil électroménager (1) selon l'une des revendications 1 à 4, dans lequel le guide de renvoi (422) comporte une piste de glissement en forme de quart de cercle pour la chaîne rigide en poussée (421).

6. Appareil électroménager (1) selon l'une des revendications 1 à 5, dans lequel est fixée ou formée, directement ou indirectement, sur le récipient de stockage (41) une douille de chaîne (411) dans laquelle l'extrémité libre de l'au moins une chaîne rigide en poussée (421) est fixée de manière fixe en rotation.

7. Appareil électroménager (1) selon l'une des revendications 1 à 6, dans lequel l'élément coulissant (3) est supporté sur le corps (2) par l'intermédiaire d'un guide d'extraction (32) avec possibilité de translation linéaire.

8. Appareil électroménager (1) selon l'une des revendications 1 à 7, dans lequel le récipient de stockage (41) est supporté sur l'élément coulissant (3) par l'intermédiaire d'un guide de translation (43) avec possibilité de translation verticale.

9. Appareil électroménager (1) selon l'une des revendications 1 à 8, dans lequel le dispositif de chaîne rigide en poussée (42) comprend plusieurs chaînes rigides en poussée (421) parallèles et écartées les unes des autres.

10. Appareil électroménager (1) selon la revendication 9, dans lequel chacune des plusieurs chaînes rigides en poussée (421) est fixée dans une zone de coin sur l'avant du récipient de stockage (41).

11. Appareil électroménager (1) selon la revendication 9 ou 10, dans lequel au moins deux des plusieurs chaînes rigides en poussée (421) sont fixées dans un sens d'extraction de l'élément coulissant (3) sur le récipient de stockage (41), parallèlement et à distance l'une de l'autre.

12. Appareil électroménager (1) selon l'une des revendications 9 à 11, dans lequel les plusieurs chaînes rigides en poussée (421) sont déplacées de façon synchrone par le dispositif d'entraînement (5).

13. Appareil électroménager (1) selon la revendication 12, dans lequel un arbre de synchronisation (56) orienté transversalement par rapport à l'orientation des chaînes rigides en poussée (421) est prévu pour synchroniser le mouvement des chaînes rigides en poussée (41).

14. Appareil électroménager (1) selon l'une des revendications 1 à 13, comportant une sécurité de rétraction qui bloque l'élément coulissant (3) dans une position sortie si le récipient de stockage (41) est soulevé.

15. Appareil électroménager (1) selon l'une des revendications 1 à 14, conçu comme un réfrigérateur et/ou un congélateur.
